# EUROPÄISCHE PATENTSCHRIFT

(11) **EP 0 857 634 B1**
(45) Veröffentlichungstag und Bekanntmachung des Hinweises auf die Patenterteilung: **24.04.2002**
(21) Anmeldenummer: 98100971.5
(22) Anmeldetag: 21.01.1998
(51) Int. Cl.: B61D 5/06, B61D 15/06, B61F 1/10

(54) **Schienengebundener Güterwagen, insbesondere Kesselwagen**
Track-bound freight wagon, especially tank wagen
Wagon à marchandises, notamment wagon-citerne

(30) Priorität: 06.02.1997 DE 19704463
(43) Veröffentlichungstag der Anmeldung: 12.08.1998
(73) Patentinhaber: ALSTOM LHB GmbH, 38239 Salzgitter (DE)
(72) Erfinder: Beier, Günter, Dipl.-Ing., 38259 Salzgitter (DE); Winzkowsky, Bernd, Dipl.-Ing., 38259 Salzgitter (DE)

(56) Entgegenhaltungen:
- EP-A- 0 742 132
- DE-A- 19 507 236
- DE-C- 318 100

## Beschreibung

Die Erfindung betrifft einen schienengebundenen Güterwagen, insbesondere Kesselwagen, dessen Ladungsträger bei Überstössen auf die stimseitig angeordneten Puffer gegenüber dem Untergestell begrenzt längsverschieblich gehalten ist.

Ein derartiger Güterwagen ist z. B. aus der DE 39 40 650 C1, der DE 41 32 047 A1 oder der DE 41 32 048 A1 bekannt. Der Ladungsträger (Behälter, Kessel) ist in Querrichtung über Endsättel und geeignete Halteelemente am Untergestell gehalten. Die Verbindungskräfte zwischen Behälter und Untergestell werden durch ein elastisches Untergestell reduziert, weil ein Teil der Aufprallenergie in Federenergie des Untergestells gespeichert wird. An jedem Ende des Behälters ist ein behälterseitiges Anschlagstück befestigt, das einem untergestellseitigen Widerlager zugeordnet ist. Jedes mit dem Behälter verbundene Anschlagstück ist für Bewegungen in Richtung auf das jeweils zugeordnete Ende des Untergestells bezüglich des jeweils zugeordneten Widerlagers zwangfrei längsverschieblich geführt, derart, daß Kräfte und Energien aus einer Stoßeinleitung an einem Ende des Untergestells über das Untergestell und das Widerlager am stoßabgewandten Ende des Untergestells in das zugeordnete Anschlagstück des Behälters am der Stoßrichtung abgewandten Ende in den Behälter eingeleitet werden. Durch diese Ausbildung wird die Verbindungsstelle zwischen Aufbau und Untergestell bei hohen Krafteinleitungen in das Untergestell, insbesondere bei Pufferstößen auf der Seite des Pufferstoßes entlastet und die auftretende Pufferkraft verringert. Das Untergestell ist in Längsrichtung reversibel nachgiebig ausgebildet, wobei eine Energieaufnahme und ein nennenswerter Abbau der Pufferstoßkraft durch gezielte reversible Biegung der Trägerstruktur oder von Teilen der Trägerstruktur der Kopfsektionen und/oder der Mittelsektion des Untergestells erfolgt. Um diese zu erreichen weist die Mittelsektion zwei in horizontaler Ebene mit Abstand angeordnete Langträger auf, die durch einen Strebverband verbunden sind, der die Langträger reversibel biegeweich miteinander koppelt und diese zu Biegeverformungen quer zur Längsrichtung des Untergestells mindestens in der horizontalen Ebene zwingt.
Für bestimmte Einsatzfälle ist es allerdings wünschenswert, die Pufferkräfte weiter zu erniedrigen und dazu beispielsweise das Untergestell noch weicher auszubilden. Dem sind aber aus Stabilitätsgründen Grenzen gesetzt, da die Zulassungsbedingungen für die Einstellung von Eisenbahnfahrzeugen bestimmte Festigkeiten bzw. maximale Verformungen beim Diagonalstoß oder den Anhebefall vorschreiben.

Bei derartigen, elastischen Untergestellkonstruktionen stellt sich die Frage nach der richtigen Bemessung des Untergestells im Hinblick auf die geforderte Zulassungsgeschwindigkeit für Auflaufversuche. Legt man das Untergestell für die maximale Zulassungsgeschwindigkeit vₘₐₓ= 15 km/h nach ERRI B12/RP17 mit niedriger Federkonstante aus, wird es bei höheren Geschwindigkeiten durch Ausknicken der Langträger und plastisches Verbiegen der Hauptquerträger und Kopfträger versagen. Die Gefahr, daß eine derartige Konstruktion schon bei Auflaufgeschwindigkeiten von 15 - 20 km/h total versagt ist erheblich. Legt man das Untergestell für eine höhere Auflaufgeschwindigkeit von z. B. vₘₐₓ = 25 km/h aus, wird das Untergestell für geringere Geschwindigkeiten, auch für die Zulassungsgeschwindigkeit vₘₐₓ = 15 km/h, sehr hart. In diesem Fall bietet diese Untergestellkonstruktion keinen nennenswerten Vorteil gegenüber herkömmlichen Konstruktionen.

Aus der DE 39 09 883 A1 ist es bekannt, bei einem gattungsähnlichen Eisenbahngüterwagen zwischen den Anschlagstücken und dem jeweils zugeordneten Widerlager jeweils eine in Richtung auf die Quermittelebene des Eisenbahngüterwagens wirksame Energieverzehreinrichtung anzuordnen, wobei als Energieverzehreinrichtung eine Druckfederanordnung oder eine Keilebene vorgeschlagen wird. Als nachteilig erweist es sich, daß die sichere Rückstellung des Behälters nach einem Pufferstoß gegenüber dem Untergestell nicht immer erreicht wird. Zur Abhilfe sind zusätzliche Rückstelleinrichtungen erforderlich, was den Wartungsaufwand und die Wirtschaftlichkeit ungünstig beeinflußt.

Auch bei dieser Konstruktion wird die elastische Ausbildung des Untergestells in die Energieverzehrbilanz einbezogen. Die Energieverzehreinrichtung wird deshalb auf der dem Stoß abgewandten Seite des Untergestells wirksam angeordnet. Da - unabhängig von der Ausbildung der Energieverzehreinrichtung - sämtliche Auflaufkräfte durch die gesamte Untergestellstruktur geführt werden müssen, stellt sich die Frage nach der kritischen Auflaufgeschwindigkeit, für die die Konstruktion auszubilden ist. Um Totalschäden bei geringfügig über der Zulassungsgeschwindigkeit liegenden Auflaufstößen zu vermeiden, wird man die kritische Auflaufgeschwindigkeit höher ansetzen. Dies hat zur Folge, daß das Untergestell steifer ausgebildet sein muß. Wenn das Energieverzehrglied z. B. bei vₘₐₓ = 25 km/h ansprechen soll, muß sich die Untergestellstruktur noch elastisch verhalten, darf also noch nicht fließen. Bei einer diese Vorgaben berücksichtigende Auslegung des Untergestells sind aber die Federwege des Untergestells sehr gering. Es ist sehr hart, d. h. unelastisch, und die Energieaufnahme ist damit zu vernachlässigen. Es liegt also kein nennenswerter Vorteil darin, das Energieverzehrglied nur auf dem dem Stoß abgewandten Ende des Untergestells anzuordnen.

Der Erfindung liegt daher die Aufgabe zugrunde, einen gattungsgemäßen, schienengebundenen Güterwagen derart auszubilden, daß die Stoßenergie aus dem normalen Eisenbahnbetrieb an dem dem Stoß zugewandten Ende des Güterwagens elastisch abgebaut werden und Stoßenergien aus Überstößen möglichst geringe plastische Verformungen und Zerstörungen am Güterwagen erzeugen.

Diese Aufgabe wird durch den im Anspruch 1 gekennzeichneten, schienengebundenen Güterwagen gelöst.

Zweckmäßige Weiterbildungen der Erfindung sind in den Ansprüchen 2 bis 15 angegeben.

Ein Ausführungsbeispiel der Erfindung ist nachstehend unter Bezugnahme auf die Zeichnung näher erläutert.

Es zeigt
- Fig. 1: einen Eisenbahngüterwagen in Seitenansicht;
- Fig. 2: den Eisenbahngüterwagen gemäß Fig. 1 nach einem Überstoß auf Wagenende A mit längsverschobenem Ladungsträger;
- Fig. 3: den Eisenbahngüterwagen gemäß Fig. 1 in Draufsicht im Teilschnitt;
- Fig. 4: ein Querschnitt durch den Stützträger entlang der Schnittlinie A-A in Fig. 1;
- Fig. 5: ein Querschnitt durch den Stützträger entlang der Schnittlinie B-B in Fig. 1 und
- Fig. 6: einen Querschnitt im Bereich eines Quersattels mit Längsführung in der Ebene der Schnittlinie A-A in Fig. 1.

Die Fig. 1 zeigt einen Eisenbahngüterwagen mit Untergestell 1, Ladungsträger 2 (hier einen Kessel) sowie zwei Fahrwerken 3. Der Ladungsträger 2 ist auf Quersätteln 15 des Untergestells 1, wahlweise abgefedert, in einer Längsführung 16 längsverschieblich gehalten und abgestützt sowie verdrehgesichert. Jedes Fahrwerk 3 (hier ein Drehgestell) ist mit dem ihm zugeordneten Endbereich des Ladungsträgers 2 in Längsrichtung im wesentlichen spielfrei fest über einen Stützträger 4 gehalten. Der Stützträger 4 weist an einem Ende ein Gelenk 5 zur Fahrwerksanbindung und an seinem anderen Ende ein Stützlager 6 zur Aufnahme eines mit dem Ladungsträger 2 fest verbundenen Anschlagstückes 7 auf. Die Stützträger 4 sind bei Längsverschiebungen gegenüber dem Untergestell 1 - hervorgerufen durch einen Überstoß - jeweils über eine in Längsrichtung wirksame Überstoß-Energieverzehreinrichtung 8 im Untergestell 1 abgestützt und geführt. Somit sind die an den Enden des Güterwagens angeordneten Fahrwerke 3 gemeinsam mit dem Ladungsträger 2 gegenüber dem Untergestell 1 längsverschieblich gehalten und erfahren im wesentlichen einen gleichen Verschiebeweg X.

Die Überstoß-Energieverzehreinrichtung 8 weist Energieverzehrglieder 8a auf, die technisch parallel aber räumlich hintereinander angeordnet sind. Um vorzugsweise symmetrische Belastungen des Untergestells 1, insbesondere auch bei einem diagonalen Pufferstoß, zu erreichen, ist neben der Hintereinanderschaltung eine paarige, nebeneinanderliegende Anordnung von Energieverzehrgliedern 8a zweckmäßig. Der bei einem Überstoß auf ein Wagenende wirksamen Überstoß-Energieverzehreinrichtung 8 eines Wagenendes sind Energieverzehrglieder 8a der Überstoß-Energieverzehreinrichtung 8 an beiden Stützträgern 4, d. h. an beiden Wagenenden zugeordnet; sowohl am dem Überstoß zugewandten als auch am dem Überstoß abgewandten Ende. Bei einem Überstoß auf das Ende A des Untergestells 1 (siehe Fig. 2) wird jeweils ein Teil der zweiteilig ausgebildeten Überstoß-Energieverzehreinrichtung 8 beider Wagenenden beaufschlagt, da jeder Stützträger 4 mit den Anschlagstücken 7 zu beiden Seiten in Wagenlängsrichtung von Energieverzehrgliedern 8a eingefaßt ist. Die Energieverzehrglieder 8a sind gleichartig ausgebildet.

Die Überstoß-Energieverzehreinrichtung 8 ist vorteilhaft durch sich plastisch gezielt verformende Energieverzehrglieder 8a gebildet, da durch die plastische Verformung eine nahezu konstante Verzögerung der Verschiebebewegung des Ladungsträgers 2 und des mit ihm verbundenen Fahrwerks 3 gegenüber dem Untergestell 1 auf dem Verschiebeweg X erreicht wird.

Eine einfach auszuführende und wirtschaftliche Ausbildung der Energieverzehrglieder 8a kann z. B. durch Rohre, sogenannte Überstoß- oder Stauchrohre erfolgen.

Zum Einheben des Ladungsträgers 2 auf das Untergestell 1 können die Energieverzehrglieder 8a durch geeignete Mittel vorgespannt werden. Ein gegebenenfalls vorzusehendes Längs- undloder Querspiel kann durch Anpaßstücke vorgenommen werden.

Jeder Stützträger 4 ist im Hauptquerträger 9 und/oder zwischen den Langträgern 10 des Untergestells 1 geführt.

Das Gelenk 5 zur Fahrwerksanbindung ist im normal Betrieb unterhalb und etwa in der senkrechten Ebene des Hauptquerträgers 9 angeordnet. Nach einem Überstoß weist diese Anordnung Längsversatz in der Größe des Verschiebeweges X der Stützträger 4 auf.

Die Überstoß-Energieverzehreinrichtungen 8 sind zur Erfüllung der Auflaufversuche nach ERRI B12/RP17 für ein Ansprechen bei Auflaufgeschwindigkeiten über vₘₐₓ = 15 km/h ausgelegt. Eine Auslegung für höhere Auflaufgeschwindigkeiten ist durch Anpassen und andere Bemessung der Überstoß-Energieverzehreinrichtungen 8 leicht möglich, auch für Nachrüstungen erfindungsgemäß ausgebildeter Güterwagen.

Um eine höhere elastische Aufnahmefähigkeit des Untergestells 1 zu erreichen, ohne die Funktion der erfindungsgemäßen Ausbildung zu beschränken, kann zusätzlich zu den Puffern 11 das Kopfstückes 12 des Untergestells 1 elastisch ausgebildet werden. Das Kopfstück 12 ist am amboßartigen, weitgehend starren Hauptquerträger 9 des Untergestells 1 abgestützt. Weiter können zusätzlich oder wahlweise im Kopfstück 12 Energieverzehrelemente 13 angeordnet sein, die am weitgehend starren Hauptquerträger 9 abgestützt sind. Die Energieverzehrelemente 13 können z. B. als Tellerfederpakete ausgebildet werden, die symmetrisch an den Abstützpunkten der beiden Außenträger 14 des Kopfstückes 12 am Hauptquerträger 9 zwischen diesen angeordnet sind.

Die Anschlagstücke 7 des Ladungsträgers 2 sind mit Querspiel in den Stützlagem 6 gelagert. Durch lose Auflage des Ladungsträgers 2 und Querspiel wird eine gewisse Verbindung des Untergestells 1 relativ zum Ladungsträger 2 zugelassen, wodurch eine höhere Entgleisungssicherheit erzielt wird. Gegebenenfalls können auch Rückstellfedem zur Rückführung des Ladungsträgers 2 in die Normallage vorgesehen werden.

Die Längsführung 16 im Bereich der Quersättel 15 weist gleichfalls Querspiel auf oder ist über eine Feder 17 vorgespannt.

Die Funktion des Stoßenergieabbaus beim erfindungsgemäßen Güterwagen kann zusammenfassend wie folgt dargestellt werden:
- Bis zur maximalen Zulassungsgeschwindigkeit von derzeit vₘₐₓ = 15 km/h wird die Stoßenergie von den Puffern 11 und - falls ausbildungsgemäß vorgesehen - im elastisch ausgebildeten Kopfstück 12 aufgenommen und abgebaut.
- Bei größeren Auflaufgeschwindigkeiten ab ca. vₘₐₓ = 18 bis 20 km/h beginnt die Überstoß-Energieverzehreinrichtung 8 wirksam zu werden und nimmt kinetische Energie auf. Da bei Verwendung von Überstoßrohren die Stauchlänge geschwindigkeitsabhängig ist, kann die Verzögerung des Ladungsträgers 2 annähernd konstant auf dem Verschiebeweg X gehalten werden.
- Bei einer Auflaufgeschwindigkeit bis ca. vₘₐₓ= 35 km/h (derzeit höchste, übliche Rangiergeschwindigkeit) ist die Überstoß-Energieverzehreinrichtung 8 erschöpft. Selbstverständlich läßt sich der Zeitpunkt der Erschöpfung durch entsprechende Auslegung und Bemessung der Überstoß-Energieverzehreinrichtung 8 auch für andere Geschwindigkeiten einstellen.
- Bei Auflaufgeschwindigkeiten ab ca. v = 35 km/h beginnt sich bei üblicher Auslegung und Bemessung das Untergestell 1 plastisch zu verformen.

### Bezugsziffernliste

- 1.: Untergestell
- 2.: Ladungsträger
- 3.: Fahrwerk
- 4.: Stützträger
- 5.: Gelenk
- 6.: Stützlager
- 7.: Anschlagstück
- 8.: Überstoß-Energieverzehreinrichtung
- 8a: Energieverzehrglied
- 9.: Hauptquerträger
- 10.: Langträger
- 11.: Puffer
- 12.: Kopfstück
- 13.: Energieverzehrelement
- 14.: Außenträger
- 15.: Quersattel
- 16.: Längsführung
- 17.: Feder

## Patentansprüche

1. Schienengebundener Güterwagen, insbesondere Kesselwagen mit an beiden Enden angeordneten Fahrwerken (3), dessen Ladungsträger (2) bei Überstößen auf die stirnseitig angeordneten Puffer (11) gegenüber dem Untergestell (1) begrenzt längsverschieblich gehalten ist, **dadurch gekennzeichnet, daß** die Fahrwerke (3) gemeinsam mit dem Ladungsträger (2) gegenüber dem Untergestell (1) längsverschieblich sind, wobei jedem Fahrwerk (3) ein Endbereich des Ladungsträgers (2) zugeordnet ist, mit dem er in Längsrichtung im wesentlichen spielfrei fest über einen Stützträger (4) gehalten ist, der einerseits ein Gelenk (5) zur Fahrwerksanbindung und andererseits ein Stützlager (6) zur Aufnahme eines mit dem Ladungsträger (2) fest verbundenen Anschlagstückes (7) aufweist, wobei die Stützträger (4) bei Längsverschiebungen um einen Verschiebeweg (X) - hervorgerufen durch einen Überstoß- jeweils über eine in Längsrichtung wirksame Überstoß-Energieverzehreinrichtung (8) im und gegenüber dem Untergestell (1) abgestützt und geführt sind.

2. Schienengebundener Güterwagen nach Anspruch 1, **dadurch gekennzeichnet, daß** die Überstoß-Energieverzehreinrichtung (8) Energieverzehrglieder (8a) aufweist, die technisch parallel aber räumlich hintereinander angeordnet sind.

3. Schienengebundener Güterwagen nach Anspruch 1 oder 2, **dadurch gekennzeichnet, daß** der Überstoß-Energieverzehreinrichtung (8) Energieverzehrglieder (8a) der Überstoß-Energieverzehreinrichtung (8) an beiden Stützträgem (4) zugeordnet sind, daß heißt, sowohl am dem Überstoß zugewandten als auch am dem Überstoß abgewandten Ende des Wagens.

4. Schienengebundener Güterwagen nach einem der Ansprüche 1 bis 3, **dadurch gekennzeichnet, daß** die Überstoß-Energieverzehreinrichtung (8) durch sich plastisch gezielt verformende Energieverzehrglieder (8a) gebildet ist, die bei der plastischen Verformung eine nahezu konstante Verzögerung der Verschiebebewegung des Ladungsträgers (2) und des mit ihm verbundenen Fahrwerks (3) gegenüber dem Untergestell (1) auf dem Verschiebeweg (X) gestattet.

5. Schienengebundener Güterwagen nach einem der Ansprüche 1 bis 4, **dadurch gekennzeichnet, daß** die Energieverzehrglieder (8a) der Energieverzehreinrichtung (8) gleichartig ausgebildet sind und an jedem Stützträger (4) in Längsrichtung des Wagens sowohl vor als auch hinter dem Anschlagstück (7) des Ladungsträgers (2) angeordnet sind.

6. Schienengebundener Güterwagen nach einem der Ansprüche 1 bis 5, **dadurch gekennzeichnet, daß** die Energieverzehrglieder (8a) als Rohre ausgebildet sind.

7. Schienengebundener Güterwagen nach einem der Ansprüche 1 bis 6, **dadurch gekennzeichnet, daß** jeder Stützträger (4) im Hauptquerträger (9) und/oder zwischen den Langträgern (10) des Untergestells (1) geführt ist.

8. Schienengebundener Güterwagen nach einem der Ansprüche 1 bis 7, **dadurch gekennzeichnet, daß** das Gelenk (5) zur Fahrwerksanbindung im Normalbetrieb unterhalb und etwa in der senkrechten Ebene des Hauptquerträgers (9) angeordnet ist und lediglich nach einem Überstoß diese Anordnung Längsversatz in der Größe des Verschiebeweges (X) der Stützträger (4) aufweist.

9. Schienengebundener Güterwagen nach einem der Ansprüche 1 bis 8, **dadurch gekennzeichnet, daß** die Überstoß-Energieverzehreinrichtungen (8) so ausgelegt sind, daß diese für eine vorgebbare Auflaufgeschwindigkeit wirksam eingestellt bzw. ausgebildet sind.

10. Schienengebundener Güterwagen nach einem der Ansprüche 1 bis 9, **dadurch gekennzeichnet, daß** die Überstoß-Energieverzehreinrichtungen (8) so ausgelegt sind, daß diese für eine Auflaufgeschwindigkeit ab ca. 15 km/h wirksam eingestellt sind bzw. ausgebildet sind.

11. Schienengebundener Güterwagen nach einem der Ansprüche 1 bis 10, **dadurch gekennzeichnet, daß** das Kopfstück (12) elastisch nachgiebig ausgebildet ist und am weitgehend starren Hauptquerträger (9) abgestützt ist.

12. Schienengebundener Güterwagen nach Anspruch 11, **dadurch gekennzeichnet, daß** im Kopfstück (12) Energieverzehrelemente (13) angeordnet sind, die am weitgehend starren Hauptquerträger (9) des Kopfstückes (12) abgestützt sind.

13. Schienengebundener Güterwagen nach einem der Ansprüche 1 bis 12, **dadurch gekennzeichnet, daß** das Anschlagstück (7) des Ladungsträgers (2) mit Querspiel in den Stützlagem (6) gelagert ist.

14. Schienengebundener Güterwagen nach einem der Ansprüche 1 bis 13, **dadurch gekennzeichnet, daß** der Ladungsträger (2) im Quersattel (15), wahlweise abgefedert, in Längsführungen (16) geführt ist.

15. Schienengebundener Güterwagen nach einem der Ansprüche 1 bis 14, **dadurch gekennzeichnet, daß** die Längsführung (16) Querspiel aufweist oder über eine Feder (17) vorspannt.

## Claims

1. Railway goods wagon, in particular tank wagon, with bogie assemblies (3) arranged at both ends and the load carrier (2) of which is held displaceable longitudinally to a limited degree in relation to the underframe (1) in excessive impacts on the buffers (11) arranged at the ends, **characterised in that** the bogie assemblies (3) together with the load carrier (2) are displaceable longitudinally in relation to the underframe (1), whereby each bogie assembly (3) is associated with an end region of the load carrier (2) with which it is held securely essentially free of play in the longitudinal direction by means of a supporting member (4) which exhibits on the one hand a joint (5) for attachment to the bogie assembly and on the other hand a supporting member (6) for accommodating a stop element (7) connected securely to the load carrier (2), whereby the supporting members (4) are each supported and guided in and in relation to the underframe (1) by means of an excess impact energy absorbing device (8) acting in the longitudinal direction in the event of longitudinal displacements by a displacement distance (X) - caused by an excessive impact.

2. Railway goods wagon according to claim 1, **characterised in that** the excessive impact energy consuming device (8) exhibits energy consuming members (8a) which are arranged technically parallel but spatially behind one another.

3. Railway goods wagon according to claim 1 or 2, **characterised in that** the excessive impact energy consuming device (8) is associated with energy consuming members (8a) of the excessive impact energy consuming device (8) on both supporting members (4), i.e. at the end of the wagon nearest the excessive impact and at the end of the wagon remote from the excessive impact.

4. Railway goods wagon according to one of claims 1 to 3, **characterised in that** the excessive impact energy consuming device (8) is formed by energy consuming members (8a) which systematically deform plastically and which during the plastic deformation allow an almost constant deceleration of the displacement movement of the load carrier (2) and the bogie assembly (3) connected to it relative to the underframe (1) over the displacement distance (X).

5. Railway goods wagon according to one of claims 1 to 4, **characterised in that** the energy consuming members (8a) of the energy consuming device (8) are embodied in the same way and are arranged on each supporting member (4) in the longitudinal direction of the wagon both in front of and behind the stop element (7) of the load carrier (2).

6. Railway goods wagon according to one of claims 1 to 5, **characterised in that** the energy consuming members (8a) are embodied as tubes.

7. Railway goods wagon according to one of claims 1 to 6, **characterised in that** each supporting member (4) is guided in the main crossmember (9) and/or between the longitudinal members (10) of the underframe (1).

8. Railway goods truck according to one of claims 1 to 7, **characterised in that** the joint (5) for attachment of the bogie assembly is arranged underneath and roughly in the vertical plane of the main crossmember (9) in normal operation and this arrangement only exhibits longitudinal displacement of the magnitude of the displacement distance (X) of the supporting members (4) after an excessive impact.

9. Railway goods wagon according to one of claims 1 to 8, **characterised in that** the excessive impact energy consuming devices (8) are designed so that these are effectively adjusted or embodied for a predeterminable impact speed.

10. Railway goods wagon according to one of claims 1 to 9, **characterised in that** the excessive impact energy consuming devices (8) are designed so that these are effectively adjusted or embodied for an impact speed above approximately 15 km/h.

11. Railway goods wagon according to one of claims 1 to 10, **characterised in that** the frame end (12) is embodied so as to yield elastically and is supported on the largely rigid main crossmember (9).

12. Railway goods wagon according to claim 11, **characterised in that** the frame end (12) incorporates energy consuming elements (13) which are supported on the largely rigid main crossmember (9) of the frame end (12).

13. Railway goods wagon according to one of claims 1 to 12, **characterised in that** the stop element (7) of the load carrier (2) is mounted in the supporting members (6) with transverse play.

14. Railway goods wagon according to one of claims 1 to 13, **characterised in that** the load carrier (2) is guided in the transverse saddle (15), optionally sprung, in longitudinal guides (16).

15. Railway goods wagon according to one of claims 1 to 14, **characterised in that** the longitudinal guide (16) exhibits transverse play or is attached by means of a spring (17).

## Revendications

1. Wagon de marchandises sur rails, en particulier wagon-citerne, avec des trains de roulement (3) aux deux extrémités, dont le support de chargement (2) est fixé avec une mobilité longitudinale limitée, par rapport au châssis (1), en cas de chocs excessifs sur les tampons (11) disposés côté frontal, **caractérisé en ce que** les trains de roulement (3) sont mobiles longitudinalement avec le support de chargement (2), par rapport au châssis (1), étant précisé qu'on associe à chaque train de roulement (3) une zone d'extrémité du support de chargement (2) grâce à laquelle ledit support est fixé pratiquement sans jeu dans le sens longitudinal, par l'intermédiaire d'un support d'appui (4) qui présente d'un côté une articulation (5) pour être relié au train de roulement, et de l'autre côté un appui (6) destiné à recevoir une pièce de butée (7) solidaire du support de chargement (2), et étant précisé que les supports d'appui (4), en cas de déplacements longitudinaux (provoqués par un choc excessif) sur une course (X) sont supportés et guidés dans le châssis (1) et par rapport à celui-ci par l'intermédiaire de dispositifs d'absorption d'énergie de chocs excessifs (8) respectifs qui agissent dans le sens longitudinal.

2. Wagon de marchandises sur rails selon la revendication 1, **caractérisé en ce que** le dispositif d'absorption d'énergie de chocs excessifs (8) comporte des organes d'absorption d'énergie (8a) qui sont parallèles, techniquement, mais qui sont disposés l'un derrière l'autre, dans l'espace.

3. Wagon de marchandises sur rails selon la revendication 1 ou 2, **caractérisé en ce qu'**on associe des organes d'absorption d'énergie (8a) au dispositif d'absorption d'énergie de chocs excessifs (8) au niveau des deux supports d'appui (4), c'est-à-dire aussi bien à l'extrémité du wagon tournée vers le choc qu'à l'extrémité opposée au choc.

4. Wagon de marchandises sur rails selon l'une des revendications 1 à 3, **caractérisé en ce que** le dispositif d'absorption d'énergie de chocs excessifs (8) est formé par des organes d'absorption d'énergie (8a) qui subissent une déformation plastique appropriée et qui autorisent, lors de cette déformation plastique, une décélération quasiment constante du mouvement du support de chargement (2) et du train de roulement (3) relié à celui-ci, par rapport au châssis (1) sur la course (X).

5. Wagon de marchandises sur rails selon l'une des revendications 1 à 4, **caractérisé en ce que** les organes d'absorption d'énergie (8a) du dispositif d'absorption d'énergie (8) sont identiques et sont disposés, sur chaque support d'appui (4), à la fois devant et derrière la pièce de butée (7) du support de chargement (2), dans le sens longitudinal du wagon.

6. Wagon de marchandises sur rails selon l'une des revendications 1 à 5, **caractérisé en ce que** les organes d'absorption d'énergie (8a) sont conçus comme des tubes.

7. Wagon de marchandises sur rails selon l'une des revendications 1 à 6, **caractérisé en ce que** chaque support d'appui (4) est guidé dans la traverse principale (9) et/ou entre les longerons (10) du châssis (1).

8. Wagon de marchandises sur rails selon l'une des revendications 1 à 7, **caractérisé en ce que** l'articulation (5) destinée à être reliée au châssis est disposée, en fonctionnement normal, au-dessous de la traverse principale (9) et à peu près dans le plan vertical de celle-ci, et ce n'est qu'après un choc excessif que cet agencement présente un déport longitudinal de l'ordre de la course (X) des supports d'appui (4).

9. Wagon de marchandises sur rails selon l'une des revendications 1 à 8, **caractérisé en ce que** les dispositifs d'absorption d'énergie de chocs excessifs (8) sont dimensionnés pour être réglés ou conçus efficacement pour une vitesse de tamponnement apte à être prédéfinie.

10. Wagon de marchandises sur rails selon l'une des revendications 1 à 9, **caractérisé en ce que** les dispositifs d'absorption d'énergie de chocs excessifs (8) sont dimensionnés pour être réglés ou conçus efficacement pour une vitesse de tamponnement d'environ 15 km/h et plus.

11. Wagon de marchandises sur rails selon l'une des revendications 1 à 10, **caractérisé en ce que** la traverse de tête (12) est élastique et est en appui sur la traverse principale (9) très rigide.

12. Wagon de marchandises sur rails selon la revendication 11, **caractérisé en ce qu'**il est prévu dans la traverse de tête (12) des éléments d'absorption d'énergie (13) qui sont en appui sur la traverse principale (9) très rigide de ladite traverse de tête (12).

13. Wagon de marchandises sur rails selon l'une des revendications 1 à 12, **caractérisé en ce que** la pièce de butée (7) du support de chargement (2) est montée dans les appuis (6) avec un jeu transversal.

14. Wagon de marchandises sur rails selon l'une des revendications 1 à 13, **caractérisé en ce que** le support de chargement (2) est guidé dans le berceau transversal (15), éventuellement avec une suspension à ressorts, dans des guides longitudinaux (16).

15. Wagon de marchandises sur rails selon l'une des revendications 1 à 14, **caractérisé en ce que** le guidage longitudinal (16) présente un jeu transversal ou est soumis à une contrainte préliminaire par l'intermédiaire d'un ressort (17).
